# EUROPÄISCHE PATENTSCHRIFT

(11) **EP 1 305 509 B1**
(45) Veröffentlichungstag und Bekanntmachung des Hinweises auf die Patenterteilung: **07.12.2005**
(21) Anmeldenummer: 01955255.3
(22) Anmeldetag: 17.07.2001
(51) Int. Cl.: F02D 41/22, F02D 41/20, H01F 7/18, F02D 41/26

(54) **ELEKTRONISCHE SCHALTUNGSANORDNUNG UND ZUGEHÖRIGES VERFAHREN ZUR ANSTEUERUNG EINES STELLGLIEDS , ZUM BEISPIEL FÜR VENTILE ODER INJEKTOREN**
ELECTRONIC CIRCUIT CONFIGURATION AND CORRESPONDING METHOD FOR CONTROLLING ACTUATORS SUCH AS VALVES OR INJECTORS
ENSEMBLE CIRCUIT ELECTRONIQUE ET PROCEDE ASSOCIE, SERVANT A COMMANDER UN ACTIONNEUR SOUS LA FORME D'UNE SOUPAPE OU D'UN INJECTEUR

(30) Priorität: 28.07.2000 DE 10036903
(43) Veröffentlichungstag der Anmeldung: 02.05.2003
(73) Patentinhaber: SIEMENS AKTIENGESELLSCHAFT, 80333 München (DE)
(72) Erfinder: PRZYMUSINSKI, Achim, 93049 Regensburg (DE); SCHIERGL, Andreas, 94330 Salching/Oberpiebing (DE)
(86) Internationale Anmeldenummer: PCT/DE2001/002674
(87) Internationale Veröffentlichungsnummer: WO 2002/010570

(56) Entgegenhaltungen:
- EP-A- 0 358 972
- US-A- 4 589 401
- US-A- 4 628 885
- US-A- 4 989 150
- US-A- 5 469 825
- MARSHALL ET AL: "Design techniques for an intelligent fuel injector IC" PROCEEDINGS OF THE INTERNATIONAL SYMPOSIUM ON CIRCUITS AND SYSTEMS. SAN DIEGO, MAY 10 - 13, 1992, PROCEEDINGS OF THE INTERNATIONAL SYMPOSIUM ON CIRCUITS AND SYSTEMS. (ISCAS), NEW YORK, IEEE, US, Bd. 4 CONF. 25, 3. Mai 1992 (1992-05-03), Seiten 742-745, XP010061259 ISBN: 0-7803-0593-0

## Beschreibung

Die Erfindung betrifft eine elektronische Schaltungsanordnung zur Ansteuerung mindestens eines Stellgliedes, insbesondere zur Ansteuerung der Ventile und/oder der Injektoren einer Einspritzanlage einer Brennkraftmaschine, gemäß dem Oberbegriff des Anspruchs 1 sowie ein zugehöriges Verfahren gemäß Anspruch 10.

Herkömmliche Einspritzanlagen für Brennkraftmaschinen für Kraftfahrzeuge weisen üblicherweise Injektoren auf, die den Kraftstoff jeweils in einen Brennraum der Brennkraftmaschine einspritzen, wobei die Ansteuerung der Injektoren durch eine elektronische Treiberschaltung erfolgt.

Darüber hinaus weisen herkömmliche Einspritzanlagen neben den vorstehend erwähnten Injektoren weitere steuerbare Stellglieder auf, wie beispielsweise Volumenstromregelventile (VCV - Volume Control Valve) oder Druckregelventile (PCV - Pressure Control Valve), die ebenfalls durch eine elektronische Treiberschaltung angesteuert werden. Eingangsseitig sind die Treiberschaltungen wiederum mit einem Mikrocontroller verbunden, der die gewünschten Betriebsparameter für die Stellglieder vorgibt und beispielsweise den Volumenstrom, den Kraftstoffdruck und die Einspritzzeiten vorgibt.

Ferner weisen bekannte Einspritzanlagen eine Überwachungseinheit auf, die ausgangsseitig mit jeweils einem Rücksetzeingang der Treiberschaltung verbunden ist und die Treiberschaltungen beim Auftreten einer Fehlfunktion in einen vorgegebenen sicheren Zustand bringen kann. Die Überwachungseinheit ist hierbei beispielsweise über einen Datenbus mit dem Mikrocontroller verbunden, um eine Fehlfunktion erkennen zu können.

Bei derartigen Einspritzanlagen sollen die Treiberschaltungen in jedem Fall in einen sicheren Zustand gebracht werden, wenn der Fahrer des Kraftfahrzeugs die Zündung abschaltet. Der Mikrocontroller ist deshalb eingangsseitig mit dem Zündschalter verbunden und steuert die Überwachungseinheit beim Abschalten der Zündung so an, dass die Treiberschaltungen in den sicheren Zustand gebracht werden.

Nachteilig an der vorstehend beschriebenen bekannten Schaltungsanordnung ist die Tatsache, dass sowohl der Mikrocontroller als auch die Überwachungseinheit ordnungsgemäß funktionieren müssen, um die Treiberschaltungen in einen sicheren Zustand zu bringen. Bei einer Fehlfunktion des Mikrocontrollers oder der Überwachungseinheit besteht somit die Gefahr, dass der Fahrer die Treiberschaltungen nicht mehr durch Abschalten der Zündung in einen sicheren Zustand bringen kann.

Aus der DE 196 05 606 A1 ist eine Einrichtung zum Rücksetzen eines Rechenelements bekannt, bei der das Rechenelement ein Teil einer ein- und ausschaltbaren Steuereinrichtung ist. Die Einrichtung weist eine Schaltungsanordnung auf, die dem Rechenelement wenigstens ein Rücksetzsignal zuführt, wobei die Schaltungsanordnung an eine bei Ausschalten der Steuereinrichtung nicht abgeschalteten Versorgungsspannung angeschlossen ist. Die Schaltungsanordnung kann dem Rechenelement das wenigstens eine Rücksetzsignal sowohl unverzögert als auch zeitverzögert zuführen. Zudem ist aus der DE 39 25 881 A1 ein Verfahren und eine Vorrichtung zur Steuerung bzw. Regelung der Motorleistung einer Brennkraftmaschine eines Kraftfahrzeuges bekannt. Dabei wird zur Überprüfung einer Sicherheitsfunktion, die bei einem sicherheitskritischen Betriebszustand im drehzahlvermindernden Sinne auf die Kraftstoffzumessung eingreift, diese Sicherheitsfunktion im Schubbetrieb der Brennkraftmaschine unabhängig vom Sicherheitsfall ausgelöst und die korrekte Ausführung geprüft. Dabei wird die Sicherheitsfunktion als fehlerhaft erkannt, wenn in diesem Betriebszustand bei ausgelöster Sicherheitsfunktion eine uneingeschränkte Kraftstoffzumessung erfolgt.

Der Erfindung liegt somit die Aufgabe zugrunde, die vorstehend beschriebene bekannte Schaltungsanordnung dahingehend zu verbessern, dass die Treiberschaltungen auch bei einer Fehlfunktion des Mikrocontrollers oder der Überwachungseinheit zuverlässig in einen sicheren Zustand gebracht werden können.

Die Aufgabe wird, ausgehend von der vorstehend beschriebenen bekannten Schaltungsanordnung gemäß dem Oberbegriff des Anspruchs 1, durch die kennzeichnenden Merkmale des Anspruchs 1 bzw. - hinsichtlich eines entsprechenden Verfahrens - durch die Merkmale des Anspruchs 10 gelöst.

Die Erfindung umfasst die allgemeine technische Lehre, zusätzlich zur Ansteuerung des Rücksetzeingangs der Treiberschaltungen durch den Mikrocontroller bzw. die Überwachungseinheit unter Umgehung des Mikrocontrollers und der Überwachungseinheit einen Signalpfad von dem Zündschalter zu dem Rücksetzeingang der Treiberschaltungen vorzusehen, so dass die Abschaltung der Treiberschaltungen auch bei einer FehlFunktion des Mikrocontrollers oder der Überwachungseinheit sicher funktioniert.

Vorzugsweise ist dem Rücksetzeingang der Treiberschaltungen eine Logikschaltung vorgeordnet, die eingangsseitig zum einen mit der vorzugsweise aus einem Mikrocontroller und einer Überwachungseinheit bestehenden Steuereinheit und zum anderen unter Umgehung der Steuereinheit mit dem Signaleingang zum Anschluss des Zündschalters verbunden ist, wobei der Rücksetzeingang der Treiberschaltung aktiviert wird, wenn an einem Eingang der Logikschaltung ein entsprechendes Aktivierungssignal anliegt. Die Rücksetzung der Treiberschaltung in den sicheren Zustand erfolgt also in dieser Variante der Erfindung wahlweise durch die Steuereinheit oder direkt durch den Zündschalter.

Vorzugsweise ist der Rücksetzeingang der Treiberschaltung high-aktiv, so dass die Treiberschaltung in einen sicheren Zustand gebracht wird, wenn am Rücksetzeingang der Treiberschaltung ein High-Pegel anliegt. In diesem Fall weist die dem Rücksetzeingang der Treiberschaltung vorgeordnete Logikschaltung vorzugsweise ein Oder-Glied auf.

In einer anderen Variante der Erfindung ist der Rücksetzeingang der Treiberschaltung dagegen low-aktiv, so dass die Treiberschaltung in einen sicheren Zustand gebracht wird, wenn an dem Rücksetzeingang der Treiberschaltung ein Low-Pegel anliegt. In diesem Fall weist die dem Rücksetzeingang der Treiberschaltung vorgeschaltete Logikschaltung vorzugsweise ein Und-Glied auf.

In einer vorteilhaften Variante der Erfindung ist in dem die Steuereinheit umgehenden Signalpfad zwischen dem Signaleingang für das die Abschaltung der Treiberschaltungen bewirkende Schaltelement (z.B. Zündschalter) und dem Rücksetzeingang der Treiberschaltung ein Verzögerungselement angeordnet, wobei die Verzögerungszeit des Verzögerungselementes vorzugsweise größer ist als die zum Rücksetzen der Treiberschaltungen durch die Steuereinheit erforderliche Verarbeitungszeit. Dies bietet den Vorteil, dass die Rücksetzung der Treiberschaltungen im Normalbetrieb bei einer ordnungsgemäßen Funktion der Steuereinheit immer durch die Steuereinheit und nicht über den die Steuereinheit umgehenden Signalpfad erfolgt. Die Verzögerungszeit des Verzögerungselementes beträgt deshalb vorzugsweise mehr als 700 ms, was in der Regel ausreicht.

Vorzugsweise besteht die Steuereinheit zur Ansteuerung der Treiberschaltungen aus einem Mikrocontroller und einer mit dem Mikrocontroller verbundenen Überwachungseinheit, wobei der Mikrocontroller ausgangsseitig über eine Steuerleitung mit dem Steuereingang der Treiberschaltung verbunden ist, wohingegen die Überwachungseinheit ausgangsseitig über eine Rücksetzleitung an die Treiberschaltung angeschlossen ist. Der Mikrocontroller gibt also die Daten (z.B. Kraftstoffdruck, Volumenstrom, Einspritzdauer) vor, mit denen die Treiberschaltungen die Stellglieder (z.B. Volumenstromregelventil, Druckregelventil, Injektoren) ansteuert, wohingegen die Überwachungseinheit den Betrieb des Mikrocontrollers überwacht und die Treiberschaltungen beim Auftreten einer Fehlfunktion in einen sicheren Zustand bringt.

Der Mikrocontroller und die Überwachungseinheit sind in dieser Variante der Erfindung vorzugsweise über einen Datenbus miteinander verbunden, wobei der Datenbus vorzugsweise ein SPI-Bus (SPI - serial peripheral interface) ist.

Die vorstehend beschriebene Erfindungsvariante mit einem Verzögerungselement in dem die Steuereinheit umgebenden Signalpfad bietet den Vorteil, dass die Funktionsfähigkeit der Abschaltung der Treiberschaltungen durch die Steuereinheit im Normalbetrieb überprüft werden kann. Bei einem derartigen erfindungsgemäßen Überprüfungsverfahren wird zunächst ermittelt, ob der Zündschalter geöffnet wurde, da dann ohnehin eine Abschaltung nach Ablauf der vorgegebenen Verzögerungszeit erfolgt. Die Steuereinheit aktiviert dann die Rücksetzleitung für eine Treiberschaltung, wohingegen die Rücksetzleitungen der anderen Treiberschaltung unbeeinflusst bleiben. Bei einer ordnungsgemäßen Funktion muss die Brennkraftmaschine jedoch trotzdem innerhalb der Verzögerungszeit mit einem Drehzahlabfall reagieren, da beispielsweise das Volumenstromregelventil geschlossen wurde. Eine Erfassung eines entsprechenden Drehzahlabfalles trotz der Abschaltung nur einer einzigen Treiberschaltung zeigt also, dass die zugehörige Rücksetzleitung ordnungsgemäß arbeitet.

Andere vorteilhafte Varianten der Erfindung sind in den Unteransprüchen beschrieben bzw. werden nachstehend zusammen mit der Beschreibung des bevorzugten Ausführungsbeispiels der Erfindung anhand der Figuren erläutert. Es zeigen:
- Figur 1: das bevorzugte Ausführungsbeispiel der erfindungsgemäßen Schaltungsanordnung als Blockschaltbild sowie
- Figur 2: ein Verfahren zur Überprüfung der Rücksetzung der Treiberschaltung durch die Steuereinheit.

Die in Figur 1 dargestellte elektronische Schaltungsanordnung dient zur Ansteuerung der Stellglieder einer Einspritzanlage für eine Brennkraftmaschine.

Hierzu weist die Schaltungsanordung eine Treiberschaltung 1 auf, die ausgangsseitig zum einen ein Druckregelventil (PCV - Pressure Control Valve) und zum anderen ein Volumenstromregelventil (VCV - Volume Control Valve) ansteuert, wobei sowohl das Volumenstromregelventil als auch das Druckregelventil zur Vereinfachung nicht dargestellt ist.

Weiterhin weist die erfindungsgemäße Schaltungsanordnung eine Treiberschaltung 2 auf, die vier Injektoren I1 - I4 der Einspritzanlage ansteuert und somit den Einspritzzeitpunkt und die Einspritzdauer festlegt.

Die Vorgabe dieser Parameter erfolgt sowohl für die Treiberschaltung 1 als auch für die Treiberschaltung 2 durch einen Master-Mikrocontoller 3, der ausgangsseitig über zwei Steuerleitungen Control Line 1, Control Line 2, mit der Treiberschaltung 1 bzw. mit der Treiberschaltung 2 verbunden ist und die Betriebsparameter wie Kraftstoffdruck, Volumenstrom, Einspritzzeitpunkt und Einspritzdauer vorgibt.

Eingangsseitig ist der Master-Mikrocontroler 3 mit einem Zündschalter KL15 verbunden, damit der Einspritzvorgang beim Abschalten der Zündung und beim damit zusammenhängenden Öffnen des Zündschalters KL15 unterbrochen wird. Beim Abschalten des Zündschalters K115 erkennt der Master-Mikrocontroller 3 dies im normalen Betrieb und deaktiviert die Steuerleitungen Control Line 1 und Control Line 2. Dies führt zum Abschalten der Einspritzung. Weiterhin hat der Master-Mikrocontroller 3 die Möglichkeit, einer Überwachungseinheit 4 über eine Interrupt-Leitung NMI (NMI - non maskable interrupt) mitzuteilen, dass zwei Rücksetzleitungen DISABLE1 und DISABLE2 aktiviert werden sollen. Hierbei werden die Treiberschaltungen 1, 2 in einen sicheren Zustand gebracht, in dem kein Kraftstoff eingespritzt wird.

Die Ansteuerung der Treiberschaltungen 1, 2 in den sicheren Zustand erfolgt also nicht nur durch den Master-Mikrocontroller 3, sondern auch durch die Überwachungseinheit 4 vom Typ M37477, die mit dem Master-Mikrocontroller 3 zum einen über einen Datenbus SPI (SPI - serial peripheral interface) und zum anderen über die Interrupt-Leitung NMI (NMI - non maskable interrupt) verbunden ist. Die Interrupt-Leitung NMI ermöglicht es dem Master-Mikrocontroller 3, der Überwachungseinheit 4 zu signalisieren, dass der Einspritzvorgang unterbrochen werden muss. Darüber hinaus wird der Einspritzvorgang auch unterbrochen, wenn die Überwachungseinheit 4 anhand der über den Datenbus SPI übertragenen Daten erkennt, dass eine Fehlfunktion des Master-Mikrocontrollers 3 vorliegt.

In beiden Fällen gibt die Überwachungseinheit 4 über die Rücksetzleitung DISABLE2 ein Rücksetzsignal an den entsprechenden Rücksetzeingang Reset der Treiberschaltung 2, so dass diese in einen sicheren Zustand gebracht wird, in dem kein Treibstoff eingespritzt wird, da alle Injektoren I1-I4 schließen. Die Rücksetzleitung DISABLE2 zwischen der Überwachungseinheit 4 und der Treiberschaltung 2 ist über einen Pull-Down-Widerstand 5 mit Masse verbunden, damit die Rücksetzleitung DISABLE2 bei einem Initialisierungsvorgang der Überwachungseinheit 4 und einem daraus resultierenden hochohmigen Zustand am Ausgang der Überwachungseinheit 4 einen Low-Pegel annimmt.

Weiterhin gibt die Überwachungseinheit 4 in den beiden vorstehend beschriebenen Fällen über die Rücksetzleitung DISABLE1 ein Rücksetzsignal aus, das über einen Inverter 6 und ein Und-Glied 7 dem low-aktiven Rücksetzeingang der Treiberschaltung 1 zugeführt wird. Zur Rücksetzung der Treiberschaltung 1 gibt die Überwachungseinheit 4 über die Rücksetzleitung DISABLE1 also einen High-Pegel aus, so dass am Ausgang des Inverters 6 ein Low-Pegel erscheint, was am Ausgang des Und-Gliedes 7 unabhängig vom Signalpegel an dem anderen Eingang des Und-Gliedes 7 zu einem Low-Pegel und damit zu einer Rücksetzung der Treiberschaltung 1 führt. Die Rücksetzleitung DISABLE1 ist zwischen der Überwachungseinheit 4 und dem Inverter 6 über einen Pull-Up-Widerstand 8 mit einer Versorgungsspannung VCC verbunden, um bei einem Initialisierungsvorgang der Überwachungseinheit 4 und einem daraus resultierenden hochohmigen Zustand am Ausgang der Überwachungseinheit 4 einen definierten High-Pegel auf der Rücksetzleitung DISABLE1 zu erzeugen.

Darüber hinaus ermöglicht die dargestellte erfindungsgemäße Schaltungsanordnung auch einen direkten Durchgriff von dem Zündschalter KL15 auf die Treiberschaltungen 1. Der Zündschalter KL15 ist deshalb über einen sowohl den Master-Mikrocontroller 3 als auch die Überwachungseinheit 4 umgehenden Signalpfad 9 mit einem Verzögerungselement 10 verbunden, welches das an seinem Eingang anliegende Signal mit einer zeitlichen Verzögerung von Tv=800 ms an den zweiten Eingang des Und-Gliedes 7 weitergibt. Alternativ hierzu können auch andere Verzögerungszeiten Tᵥ≥700 ms verwendet werden. Beim Öffnen des Zündschalters KL15 erscheint also am Eingang des Verzögerungselementes 10 sofort ein Low-Pegel, der nach Ablauf der vorgegebenen Verzögerungszeit an das Und-Glied 7 und damit auch an den Rücksetzeingang der Treiberschaltung 1 weitergegeben wird. Ein Öffnen des Zündschalters KL15 führt also auch bei einer vollständigen Fehlfunktion des Master-Mikrocontrollers 3 oder der Überwachungseinheit 4 zu einem Rücksetzen der Treiberschaltungen 1 in einen sicheren Zustand.

Darüber hinaus ermöglicht die in Figur 1 dargestellte erfindungsgemäße Schaltungsanordnung eine Überprüfung der ordnungsgemäßen Rücksetzung der Treiberschaltung 1 bzw. 2 durch die Überwachungseinheit 4, ohne dass der normale Betrieb unterbrochen werden muss, wie aus dem in Figur 2 dargestellten Flussdiagramm hervorgeht. Die Überprüfung der ordnungsgemäßen Rücksetzung wird nämlich erst vorgenommen, wenn der Zündschalter KL15 geöffnet wird. Es wird deshalb im ersten Schritt zunächst so lange gewartet, bis der Zündschalter KL15 geöffnet wird. Anschließend setzt die Überwachungseinheit 4 das Rücksetzsignal DISABLE1 auf Low und das Rücksetzsignal DISABLE2 auf High, was bei korrekter Funktion der Schaltungsanordnung zu einer Rücksetzung der Treiberschaltung 2, nicht jedoch zu einer Rücksetzung der Treiberschaltung 1 führt.

Unmittelbar anschließend wird die Drehzahl n₁ der Brennkraftmaschine gemessen und für eine Zeitspanne von T=500 ms gewartet. Nach Ablauf dieser Wartezeit wird die Drehzahl n₂ der Brennkraftmaschine erneut gemessen, um das Ansprechen der Brennkraftmaschine auf die Rücksetzung der Treiberschaltung 2 zu erfassen. Hierbei ist zu bemerken, dass eine Rücksetzung der Treiberschaltung 2 zu einem Schließen der Injektoren Il - I4 führt, so dass kein Kraftstoff mehr eingespritzt wird. Anschließend wird die Drehzahlverringerung berechnet und mit einem vorgegebenen Grenzwert verglichen. Bei einer ordnungsgemäßen Rücksetzung der Treiberschaltung 2 muss die Drehzahlabnahme Δn den vorgegebenen minimalen Grenzwert Δnₘᵢₙ überschreiten. Andernfalls liegt ein Fehler vor. Nach der vorstehend beschriebenen Überprüfung des korrekten Ansprechens der Brennkraftmaschine und der daraus abzuleitenden korrekten Schaltung der Treiberschaltung 2 werden die beiden Rücksetzsignale DISABLE1 und DISABLE2 auf High gesetzt, da beide Treiberschaltungen 1, 2 abgeschaltet werden sollen. Das vorstehend beschriebene Überprüfungsverfahren findet also in dem Nachlauf nach dem Öffnen des Zündschalters KL15 statt und beeinträchtigt den normalen Betrieb der Brennkraftmaschine bzw. der Einspritzanlage nicht.

In gleicher Weise kann natürlich anstelle der korrekten Abschaltung der Treiberschaltung 2 auch die korrekte Abschaltung der Treiberschaltung 1 überprüft werden. Hierzu ist es lediglich erforderlich, anstelle der vorstehend erwähnten Low- bzw. High-Pegel auf den Rücksetzleitungen DISABLE1 bzw. DISABLE2 zu Beginn des Überprüfungsverfahrens entsprechend invertierte Signalpegel zu verwenden.

Die Erfindung ist nicht auf die vorstehend beschriebenen Ausführungsbeispiele beschränkt. Vielmehr ist eine Vielzahl von Varianten und Abwandlungen denkbar, die von der erfindungsgemäßen technischen Lehre Gebrauch machen und deshalb ebenfalls in den Schutzbereich fallen.

## Patentansprüche

1. Elektronische Schaltungsanordnung zur Ansteuerung mindestens eines Stellglieds (I1-I4), insbesondere zur Ansteuerung der Ventile und/oder der Injektoren einer Einspritzanlage einer Brennkraftmaschine, mit
mindestens einer Treiberschaltung (1, 2) mit einem Steuereingang (Control Line 1, Control Line 2) und einem Rücksetzeingang (RESET) zur elektrischen Ansteuerung des Stellglieds in Abhängigkeit von den an dem Steuereingang (Control Line 1, Control Line 2) eingehenden Daten,
einer Steuereinheit (3, 4), die ausgangsseitig über eine Rücksetzleitung (RESET) mit dem Rücksetzeingang und über eine Steuerleitung (Control Line 1, Control Line 2) mit dem Steuereingang der Treiberschaltung (1, 2) verbunden ist, sowie mit
einem intern mit der Steuereinheit (3, 4) verbundenen Signaleingang (K115) zum externen Anschluss eines Schaltelements, wobei die Steuereinheit (3, 4) die Treiberschaltung (1, 2) bei einer Aktivierung des Schaltelements über die Rücksetzleitung (RESET) in einen vorgegebenen Zustand bringt,
**dadurch gekennzeichnet,**
**dass** der Signaleingang (K115) für das Schaltelement unter Umgehung der Steuereinheit (3, 4) über einen Signalpfad (9) mit dem Rücksetzeingang (RESET) der Treiberschaltung (1, 2) verbunden ist.

2. Schaltungsanordnung gemäß Anspruch 1,
**dadurch gekennzeichnet,**
**dass** dem Rücksetzeingang (RESET) der Treiberschaltung (1, 2) eine Logikschaltung (7) vorgeschaltet ist, die eingangsseitig zum einen mit der Steuereinheit (3, 4) und zum anderen über den Signalpfad (9) mit dem Signaleingang verbunden ist, wobei der Rücksetzeingang (RESET) der Treiberschaltung (1, 2) wahlweise durch die Steuereinheit (3, 4) und/oder den Signaleingang aktiviert werden kann.

3. Schaltungsanordnung nach Anspruch 2,
**dadurch gekennzeichnet,**
**dass** der Rücksetzeingang (RESET) der Treiberschaltung (1, 2) HIGH-aktiv ist und die Logikschaltung ein ODER-Glied aufweist.

4. Schaltungsanordnung nach Anspruch 2,
**dadurch gekennzeichnet,**
**dass** der Rücksetzeingang (RESET) der Treiberschaltung (1, 2) LOW-aktiv ist und die Logikschaltung ein UND-Glied (7) aufweist.

5. Schaltungsanordnung nach einem der vorhergehenden Ansprüche,
**dadurch gekennzeichnet,**
**dass** in dem die Steuereinheit (3, 4) umgehenden Signalpfad (9) zwischen dem Signaleingang (K115) für das Schaltelement und dem Rücksetzeingang (RESET) der Treiberschaltung (1, 2) ein Verzögerungselement (10) angeordnet ist.

6. Schaltungsanordnung nach Anspruch 5,
**dadurch gekennzeichnet,**
**dass** das Verzögerungselement (10) eine Verzögerungszeit von mehr als 700 ms aufweist.

7. Schaltungsanordnung nach einem der vorhergehenden Ansprüche,
**dadurch gekennzeichnet,**
**dass** die Steuereinheit (3, 4) einen Mikrocontroller (3) und eine mit dem Mikrocontroller (3) verbundene Überwachungseinheit (4) aufweist, wobei der Mikrocontroller (3) ausgangsseitig über die Steuerleitung (Control Line 1, Control Line 2) mit dem Steuereingang der Treiberschaltung (1, 2) verbunden ist, wohingegen die Überwachungseinheit (4) ausgangsseitig über die Rücksetzleitung (RESET) an die Treiberschaltung (1, 2) angeschlossen ist.

8. Schaltungsanordnung nach Anspruch 7,
**dadurch gekennzeichnet,**
**dass** der Mikrocontroller (3) und die Überwachungseinheit (4) an einem Datenbus (SPI) angeschlossen sind.

9. Schaltungsanordnung nach Anspruch 8,
**dadurch gekennzeichnet,**
**dass** der Datenbus (SPI) ein SPI-Bus ist.

10. Verfahren zur Überprüfung der Rücksetzung der Treiberschaltung (1, 2) durch die Steuereinheit (3, 4) bei Verwendung einer Schaltungsanordnung nach einem der vorhergehenden Ansprüche, mit den folgenden Schritten:
- Aktivierung des Rücksetzeingangs der Treiberschaltung (1, 2) über die Rücksetzleitung durch die Steuereinheit (3, 4),
- Erfassung des Verhaltens einer durch das Stellglied beeinflussten Vorrichtung nach der Aktivierung des Rücksetzeingangs der Treiberschaltung (1, 2),
- Auswertung des Verhaltens der durch das Stellglied beeinflussten Vorrichtung zur Überprüfung einer ordnungsgemäßen Rücksetzung der Treiberschaltung (1, 2).

11. Verfahren nach Anspruch 10,
**dadurch gekennzeichnet,**
**dass** die durch das Stellglied beeinflusste Vorrichtung eine Brennkraftmaschine ist und zur Ermittlung des Verhaltens der Brennkraftmaschine nach der Aktivierung des Rücksetzeingangs der Treiberschaltung (1, 2) die Drehzahl der Brennkraftmaschine gemessen wird.

12. Verfahren nach Anspruch 11,
**dadurch gekennzeichnet,**
**dass** nach der Aktivierung des Rücksetzeingangs der Treiberschaltung (1, 2) die Drehzahl der Brennkraftmaschine in einem ersten Zeitpunkt und einem anschließenden zweiten Zeitpunkt gemessen wird.

13. Verfahren nach Anspruch 12,
**dadurch gekennzeichnet,**
**dass** der zeitliche Abstand zwischen dem ersten Zeitpunkt und dem zweiten Zeitpunkt größer als die Verzögerungszeit des Verzögerungsglieds ist.

## Claims

1. Electronic circuit arrangement for actuating at least one final positioning element (I1-I4), in particular for actuating the valves and/or the injectors of an injection system of an internal combustion engine, having
at least one driver circuit (1, 2) with a control input (control line 1, control line 2) and a resetting input (RESET) for electrically actuating the final positioning element as a function of the data which is incoming at the control input (control line 1, control line 2),
a control unit (3, 4) which is connected at the output end to the resetting input via a resetting line (RESET) and to the control input of the driver circuit (1, 2) via a control line (control line 1, control line 2), and having
a signal input (K115) which is connected internally to the control unit (3, 4) for the external connection of a switching element, the control unit (3, 4) placing the driver circuit (1, 2) in a predefined state when the switching element is activated via the resetting line (RESET), **characterized in that** the signal input (K115) for the switching element is connected to the resetting input (RESET) of the driver circuit (1, 2) via a signal path (9) while bypassing the control unit (3, 4).

2. Circuit arrangement according to Claim 1, **characterized in that** a logic circuit (7) is connected upstream of the resetting input (RESET) of the driver circuit (1, 2) and is connected at the input end, on the one hand, to the control unit (3, 4) and, on the other hand, to the signal input via the signal path (9), the resetting input (RESET) of the driver circuit (1, 2) being able to be optionally activated by means of the control unit (3, 4) and/or the signal input.

3. Circuit arrangement according to Claim 2, **characterized in that** the resetting input (RESET) of the driver circuit (1, 2) is HIGH active and the logic circuit has an OR element.

4. Circuit arrangement according to Claim 2, **characterized in that** the resetting input (RESET) of the driver circuit (1, 2) is LOW active and the logic circuit has an AND element (7).

5. Circuit arrangement according to one of the preceding claims, **characterized in that** a delay element (10) is arranged in the signal path (9) bypassing the control unit (3, 4), between the signal input (K115) for the switching element and the resetting input (RESET) of the driver circuit (1, 2).

6. Circuit arrangement according to Claim 5, **characterized in that** the delay element (10) has a delay of more than 700 ms.

7. Circuit arrangement according to one of the preceding claims, **characterized in that** the control unit (3, 4) has a microcontroller (3) and a monitoring unit (4) which is connected to the microcontroller (3), the microcontroller (3) being connected at the output end to the control input of the driver circuit (1, 2) via the control line (control line 1, control line 2), whereas the monitoring unit (4) is connected at the output end to the driver circuit (1, 2) via the resetting line (RESET).

8. Circuit arrangement according to Claim 7, **characterized in that** the microcontroller (3) and the monitoring unit (4) are connected to a databus (SPI).

9. Circuit arrangement according to Claim 8, **characterized in that** the databus (SPI) is an SPI bus.

10. Method for checking the resetting of the driver circuit (1, 2) by the control unit (3, 4) when using a circuit arrangement according to one of the preceding claims, having the following steps:
- the resetting input of the driver circuit (1, 2) is activated by means of the control unit (3, 4) via the resetting line,
- the behaviour of a device which is influenced by the final positioning element is detected after the activation of the resetting input of the driver circuit (1, 2),
- the behaviour of the device which is influenced by the final positioning element is evaluated in order to check satisfactory resetting of the driver circuit (1, 2).

11. Method according to Claim 10, **characterized in that** the device which is influenced by the final positioning element is an internal combustion engine and the rotational speed of the internal combustion engine is measured in order to determine the behaviour of the internal combustion engine after the activation of the resetting input of the driver circuit (1, 2).

12. Method according to Claim 11, **characterized in that**, after the activation of the resetting input of the driver circuit (1, 2), the rotational speed of the internal combustion engine is measured at a first time and at a subsequent second time.

13. Method according to Claim 12, **characterized in that** the chronological interval between the first time and the second time is longer than the delay time of the delay element.

## Revendications

1. Agencement de circuits électroniques pour l'excitation d'au moins un actionneur (I1 à I4), notamment pour l'excitation des soupapes et/ou des injecteurs d'un système d'injection d'un moteur à combustion interne, avec
au moins un circuit d'excitateurs (1, 2) avec une entrée de commande (Control Line 1, Control Line 2) et avec une entrée de réinitialisation (RESET) pour l'excitation électrique de l'actionneur, en fonction des données entrant à l'entrée de commande (Control Line 1, Control Line 2),
une unité de commande (3, 4) qui côté sortie est reliée avec l'entrée de réinitialisation (RESET) et par l'intermédiaire d'une ligne de commande (Control Line 1, Control Line 2) avec l'entrée de commande du circuit d'excitateurs (1, 2), et avec
une entrée de signalisation (K115) reliée en interne avec l'unité de commande (3, 4) pour le raccordement externe d'un élément de commutation, l'unité de commande (3, 4) amenant le circuit d'excitateurs (1, 2) dans un état prédéfini, lors d'une activation de l'élément de commutation par l'intermédiaire de la ligne de réinitialisation (RESET),
**caractérisé en ce que**
le signal d'entrée (K115) pour l'élément de commutation est relié par l'intermédiaire d'un cheminement de signal (9) avec l'entrée de réinitialisation (RESET) du circuit d'excitateurs (1, 2), en contournant l'unité de commande (3, 4).

2. Agencement de circuits selon la revendication 1,
**caractérisé en ce qu'**un circuit logique (7) qui côté entrée est relié d'une part avec l'unité de commande (3, 4) et d'autre part par l'intermédiaire du cheminement de signal (9) avec l'entrée de signalisation est monté en amont de l'entrée de réinitialisation (RESET) du circuit d'excitateurs (1, 2), l'entrée de réinitialisation (RESET) du circuit d'excitateurs (1, 2) pouvant être activée au choix par l'unité de commande (3, 4) et/ou par l'entrée de signalisation.

3. Agencement de circuits selon la revendication 2
**caractérisé en ce que** l'entrée de réinitialisation (RESET) du circuit d'excitateurs (1, 2) est HAUTEMENT active et que le circuit logique comporte un organe OU.

4. Agencement de circuits selon la revendication 2,
**caractérisé en ce que** l'entrée de réinitialisation (RESET) du circuit d'excitateurs (1, 2) est BASSEMENT active et que le circuit logique comporte un organe ET (7).

5. Agencement de circuits selon l'une quelconque des revendications précédentes,
**caractérisé en ce que** dans le cheminement de signal (9) contournant l'unité de commande (3, 4), un élément de temporisation (10) est disposé entre l'entrée de signalisation (KI15) pour l'élément de commutation et l'entrée de réinitialisation (RESET) du circuit d'excitateurs (1, 2).

6. Agencement de circuits selon la revendication 5,
**caractérisé en ce que** l'élément de temporisation (10) présente un temps de retard supérieur à 700 ms.

7. Agencement de circuits selon l'une quelconque des revendications précédentes,
**caractérisé en ce que** l'unité de commande (3, 4) comporte un microcontrôleur (3) et une unité de surveillance (4) reliée au microcontrôleur (3), le microcontrôleur (3) étant relié côté sortie avec l'entrée de commande du circuit d'excitateurs (1, 2), par l'intermédiaire de la ligne de commande (Control Line 1, Control Line 2), alors qu'en revanche l'unité de surveillance (4) est raccordée côté sortie au circuit d'excitateurs (1, 2) par l'intermédiaire de la ligne de réinitialisation (RESET).

8. Agencement de circuits selon la revendication 7,
**caractérisé en ce que** le microcontrôleur (3) et l'unité de surveillance (4) sont raccordés sur un bus de données (SPI).

9. Agencement de circuits selon la revendication 9,
**caractérisé en ce que** le bus de données (SPI) est un bus SPI.

10. Procédé de vérification de la réinitialisation du circuit d'excitateurs (1, 2) par l'unité de commande (3, 4), sous utilisation d'un agencement de circuits selon l'une quelconque des revendications précédentes, avec les étapes suivantes :
- activation de l'entrée de réinitialisation du circuit d'excitateurs (1, 2) par l'intermédiaire de la ligne de réinitialisation par l'unité de commande (3, 4),
- détection du comportement d'un dispositif influencé par l'actionneur, après l'activation de l'entrée de réinitialisation du circuits d'excitateurs (1, 2),
- évaluation du comportement du dispositif influencé par l'actionneur, pour la vérification d'une réinitialisation correcte du circuit d'excitateurs (1, 2).

11. Procédé selon la revendication 10,
**caractérisé en ce que** le dispositif influencé par l'actionneur est un moteur à combustion interne et **en ce que** pour la détermination du comportement du moteur à combustion interne après l'activation de l'entrée de réinitialisation du circuit d'excitateurs (1, 2) on mesure la vitesse de rotation du moteur à combustion interne.

12. Procédé selon la revendication 11,
**caractérisé en ce qu'**après l'activation de l'entrée de réinitialisation du circuit d'excitateurs (1, 2), on mesure la vitesse de rotation du moteur à combustion interne à un premier moment et à un second moment consécutif.

13. Procédé selon la revendication 12,
**caractérisé en ce que** l'intervalle de temps entre le premier moment et le deuxième moment est supérieur au temps de retard de l'élément de temporisation.
